# EUROPÄISCHE PATENTSCHRIFT

(11) **EP 0 173 022 B1**
(45) Veröffentlichungstag und Bekanntmachung des Hinweises auf die Patenterteilung: **03.06.1992**
(21) Anmeldenummer: 85107901.2
(22) Anmeldetag: 26.06.1985
(51) Int. Cl.: F41A 33/00

(54) **Übungsmunitionssystem**
Practice ammunition system
Système de munition pour l'exercice

(30) Priorität: 24.07.1984 DE 3427165
(43) Veröffentlichungstag der Anmeldung: 05.03.1986
(73) Patentinhaber: Dynamit Nobel Aktiengesellschaft, 53839 Troisdorf (DE)
(72) Erfinder: Fischer, Nikolaus H.J., D-5210 Troisdorf (DE); Schöffl, Rainer, D-5068 Odenthal (DE); Mathey, Christoph, D-5461 Ockenfels (DE)

(56) Entgegenhaltungen:
- DE-A- 3 209 310
- US-A- 3 242 593
- US-A- 4 326 847

## Beschreibung

Die Erfindung betrifft ein Übungsmunitionssystem für Raketenwerfer, deren zugehörige Original-Raketen Zünder aufweisen, welche vor dem Start über Datenleitungen einen Datenaustausch mit einem externen Feuerkontrollgerät durchführen, mit einer in die Führungsvorrichtung des Raketenwerfers einsetzbaren Übungsrakete, die einen Anzünder zum Zünden ihres Raketenmotors aufweist (siehe DE 32 11 011 A1)
Zur Ausbildung der am Start von Raketen beteiligten Mannschaften werden Übungsmunitionssysteme verwendet, deren Raketen einen einfachereren Aufbau haben als die Original-Raketen und entsprechend billiger sind. In der Regel sind die Übungsraketen unterkalibrig, d.h. sie haben einen kleineren Außendurchmesser als die Original-Raketen, jedoch können auch Übungsraketen mit denselben Abmessungen wie die Original-Raketen benutzt werden. Moderne Raketenwerfer sind so eingerichtet daß zwischen Waffe und Munition ein Daten- und Signalfluß erfolgen muß, bevor die Rakete gestartet werden kann. So ist es beispielsweise erforderlich, bestimmte Funktionen der Rakete vor dem Start zu prüfen und der Rakete Informationen über die Flugbahn bzw. über den Zeitpunkt des Abwerfens von Munition oder anderen Teilen mitzuteilen. Ferner wird die in der Rakete enthaltene Batterie erst kurz vor dem Start aktiviert. Zu diesem Zweck ist der Raketenwerfer mit einem Feuerkontrollgerät ausgestattet, das vor dem Start einen Dialog mit dem die zentrale Datensammeleinheit der Rakete bildenden Zünder führt. Will man aus einem derartigen Raketenwerfer Übungsraketen starten, so ist auch hierbei der Daten- und Signalfluß notwendig, bevor das Feuerkontrollgerät den Raketenstart freigibt. Nach dem Stand der Technik sind die Übungsraketen mit dem gleichen Zünder ausgestattet wie die Original-Raketen, d.h. in der Übungsrakete werden die gleichen komplexen elektronischen Funktionen ausgeführt wie in der Original-Rakete. Die Zünder sind teuer und ihre Baugröße und Anbringung ist bei manchen Raketen so eingerichtet, daß derartige Zünder bei unterkalibrigen Raketen überhaupt nicht angewendet werden können.

Der Erfindung liegt die Aufgabe zugrunde, ein Übungsmunitionssystem der eingangs genannten Art zu schaffen, mit dem auch solche Übungsraketen gestartet werden können, die nicht mit dem Zünder der Original-Rakete ausgestattet sind.

Zur Lösung dieser Aufgabe ist erfindungsgemäß ein externes Simulationsgerät vorgesehen, an das der Anzünder der Übungsrakete anschließbar ist und das nach erfolgtem Anschluß dieses Anzünders die zusätzlichen Funktionen der Original-Rakete simuliert und auf der Basis dieser simulierten Funktionen den Datenaustausch mit dem Feuerkontrollgerät durchführt.

Nach der Erfindung ist außerhalb der Übungsrakete ein Simulationsgerät angeordnet, das diejenigen Funktionen simuliert, die bei Original-Raketen an oder in der Rakete durchgeführt werden. Dadurch ist es möglich, einfachere und kostengünstigere Übungsraketen zu verwenden. Durch die Zwischenschaltung des Simulationsgerätes zwischen Rakete und Feuerkontrollgerät wird dem Feuerkontrollgerät gewissermaßen vorgetäuscht, daß sich eine Original-Rakete im Rohr des Raketenwerfers befindet. Der Datenaustausch zwischen Feuerkontrollgerät und Simulationsgerät erfolgt in derselben Weise wie der Datenaustausch zwischen dem Feuerkontrollgerät und dem Zünder bzw. dem Datengerät einer Original-Rakete. Da das Simulationsgerät nicht Bestandteil der Übungsrakete ist, sondern am Raketenwerfer verbleibt, kann es beliebig oft verwendet werden. Die teuere Elektronik des Simulationsgerätes wird nach dem Raketenstart nicht vernichtet. Ein weiterer Vorteil besteht darin, daß die Übungsraketen kein Datengerät enthalten müssen, sondern daß lediglich die Funktionen des Anzünders des Raketentriebwerks vor dem Start überprüft werden muß. Aus dem Rohr des Raketenwerfers können unterkalibrige Raketen gestartet werden, die keinen den Rohrquerschnitt ausfüllenden Zünder haben.

Das Simulationsgerät, das über Vielfachstecker mit dem Feuerkontrollgerät verbunden werden kann, ist zweckmäßigerweise am Raketenwerfer befestigt. Dieses Simulationsgerät kann auch an einem auswechselbaren Abschußcontainer des Raketenwerfers angebracht sein. Wichtig ist, daß das Simulationsgerät am Raketenstart nicht teilnimmt und nicht zusammen mit der Rakete zerstört wird.

Das Simulationsgerät kann Baugruppen des Zünders einer Original-Rakete enthalten bzw. im wesentlichen aus einem derartigen Zünder bestehen.

Im folgenden wird unter Bezugnahme auf die Zeichnungen ein Ausführungsbeispiel der Erfindung näher erläutert.

Es zeigen:
- Fig. 1: eine perspektivische Darstellung eines auf einem Fahrzeug montierten Raketenwerfers,
- Fig. 2: eine schematische Darstellung der Anbringung einer Einsteckvorrichtung in einem der Rohre des Raketenwerfers und
- Fig. 3: ein Blockschaltbild des Anschlusses von mehreren Übungsraketen an das Feuerkontrollgerät des Raketenwerfers über das Simulationsgerät.

Gemäß Fig. 1 ist auf einem Fahrzeug 10 ein Raketenwerfer 11 montiert. Der Raketenwerfer 11 kann durch Hydraulikzylinder 12 schräg gestellt werden, um den Startwinkel zur Honrizontalen einzustellen.

Bei dem dargestellten Ausführungsbeispiel handelt es sich bei dem Raketenwerder 11 um einen Mehrfachwerfer mit einem Gehäuse 13, das zwei Abschußcontainer 14 aufnehmen kann, von denen jeder sechs Rohre 15 enthält. Jedes Rohr 15 ist geeignet eine Rakete aufzunehmen, so daß mit dem Raketenwerfer 11 insgesamt zwölf Raketen gestartet werden können, ohne nachzuladen. Fig. 1 zeigt den Raketenwerfer 11 im ungeladenen Zustand, d.h. ohne Original-Raketen.

Gemäß Fig. 2 ist in einem der Rohre 15 eine Einsteckvorrichtung 16 angebracht, die zur Aufnahme einer unterkalibrigen Übungsrakete 17 dient. Die Einsteckvorrichtung 16 weist ein Übungsrohr 18 auf, das, bezogen auf das Rohr 15, unterkalibrig ist und koaxial zum Rohr 15 verläuft. Das Übungsrohr 18 ist mit einem Stützstern 19 versehen, der das Übungsrohr im Innern des Rohres 15 zentriert. Von dem Stützstern 19 führen in Längsrichtung des Rohres 15 verlaufende Stangen 19' zu einer Stützvorrichtung 20, die das Übungsrohr 18 an seinem rückwärtigen Ende im Rohr 15 positioniert.

Die Übungsrakete 17 wird aus dem Übungsrohr 18 heraus abgeschossen. Diese Übungsrakete enthält einen Treibsatz 21, einen Anzünder 22 zum Starten des Treibsatzes, einen Sprengsatz 22 und an ihrer Spitze einen Aufschlagzünder 23 für den Sprengsatz 22. Von dem Anzünder 22 führt eine Anzündleitung 24 aus der Übungsrakete 17 heraus. Wenn an die Anzündleitung 24 eine Zündspannung gelegt wird, wird der Anzünder 22 aktiviert und der Treibsatz 21 gestartet. Die zugehörige Masseleitung, die den Anzünder 22 mit dem Massepotential des Abschußcontainers 14 verbindet, ist nicht dargestellt.

Wie Fig. 3 zeigt, kann auf die beschriebene Weise in jedes der Rohre 15 eines Abschußcontainers 14 eine Übungsrakete 17 eingesetzt werden. Die Zündleitung 24 wird über einen Stecker 25 mit einer Anschlußleitung 26 verbunden, die zu dem Simulationsgerät 27 führt. Außerdem ist das Simulationsgerät 27 über eine Masseleitung 28 mit jedem der Abschußcontainer 14 verbunden. Durch Anlegen einer Testspannung an jede der Anschlußleitungen 26 kann die Funktion des betreffenden Anzünders 22 von dem Simulationsgerät 27 überprüft werden.

Das Simulationsgerät 27 ist mit dem Feuerkontrollgerät 29 des Raketenwerfers 11 verbunden. Aus Gründen der Übersichtlichkeit ist diese Verbindung so dargestellt, daß ein Leitungsbündel 30 Daten von dem Simulationsgerät 27 zum Feuerkontrollgerät 29 überträgt, und daß ein weiteres Datenbündel 31 Daten vom Feuerkontrollgerät 29 zu dem Simulationsgerät 27 überträgt. Das Simulationsgerät 27 enthält die wesentlichen Baugruppen des Zünders einer Original-Rakete und es prüft, ob die in den Abschußcontainern 14 enthaltenen Übungsraketen 17 startbereit sind. Ist diese Startbereitschaft gegeben, dann simuliert das Simulationsgerät 27 die Funktionen einer Original-Rakete, wobei zwischen dem elektronischen Simulationsgerät 27 und dem Feuerkontrollgerät 29 Daten in beiden Richtungen ausgetauscht werden. Nach Beendigung dieses Dialogs bewirkt das Feuerkontrollgerät 29 über das Simulationsgerät 27, daß die Anzünder 22 der Übungsraketen nacheinander oder gemeinsam gezündet werden.

Das Simulationsgerät 27 ist über Vielfachstecker 32,33 mit den Übungsraketen 17 einerseits und mit dem Feuerkontrollgerät 29 andererseits verbunden. Es kann somit wahlweise an das Feuerkontrollgerät 29 angeschlossen werden, wenn Übungsraketen gestartet werden sollen. Beim Start einer jeden Übungsrakete wird die Zündleitung 24 von der Anschlußleitung 26 getrennt.

Bei dem vorliegenden Ausführungsbeispiel ist ein Simulationsgerät 27 für die Übungsraketen von zwei Abschußcontainern 14 vorgesehen. In diesem Fall ist das Simulationsgerät 27 am Raketenwerfer 13 angeordnet. Es besteht auch die Möglichkeit, jeweils ein Simulationsgerät für jeden Abschußcontainer 14 vorzusehen und dieses Simulationsgerät direkt am Abschußcontainer anzuordnen.

## Patentansprüche

1. Übungsmunitionssystem für Raketenwerfer (11), deren zugehörige Original-Raketen Zünder aufweisen, welche vor dem Start über Datenleitungen (30), einen Datenaustausch mit einem externen Feuerkontrollgerät (29) durchführen, mit einer in die Führungsvorrichtung des Raketenwerfers (11) einsetzbaren Übungsrakete (17), die einen Anzünder (22) zum Zünden ihres Raketenmotors (21), aufweist,
**dadurch gekennzeichnet**,
daß ein externes Simulationsgerät (27) vorgesehen ist, an das der Anzünder (22) der Übungsrakete (17) anschließbar ist und das nach erfolgten Anschluß dieses Anzünders die zusätzlichen Funktionen der Original-Rakete simuliert und auf der Basis dieser simulierten Funktionen den Datenaustausch mit dem Feuerkontrollgerät (29) durchführt.

2. Übungsmunitionssystem nach Anspruch 1, dadurch gekennzeichnet, daß das Simulationsgerät (27) am Raketenwerfer (11) befestigt ist.

3. Übungsmunitionssystem nach Anspruch 1, dadurch gekennzeichnet, daß das Simulationsgerät (27) an einem auswechselbaren Abschußcontainer (14) des Raketenwerfers (11) angebracht ist.

4. Übungsmunitionssystem nach einem der Ansprüche 1 bis 3, dadurch gekennzeichnet, daß das Simulationsgerät (27) Baugruppen des Zünders einer Original-Rakete enthält.

## Claims

1. Practice ammunition system for rocket launchers (11), the associated original rockets of which have fuses which before launching carry out a data exchange, by way of data lines (30), with an external firing control unit (29), the system having a practice rocket (17) which can be inserted into the guide arrangement of the rocket launcher (11) and has an igniter (22) for igniting its rocket motor (21), characterised in that an external simulation unit (27) is provided, to which unit the igniter (22) of the practice rocket (17) can be connected and which, after connection of this igniter has occurred, simulates the additional functions of the original rocket and carries out the data exchange with the firing control unit (29) on the basis of these simulated functions.

2. Practice ammunition system according to claim 1, characterised in that the simulation unit (27) is secured to the rocket launcher (11).

3. Practice ammunition system according to claim 1, characterised in that the simulation unit (27) is provided on an exchangeable launching container (14) of the rocket launcher (11).

4. Practice ammunition system according to one of the claims 1 to 3, characterised in that the simulation unit (27) contains structural components of the fuse of an original rocket.

## Revendications

1. Système de munition d'entraînement pour lanceurs de missiles (11) dont les missiles d'origine correspondants présentent des dispositifs de mise à feu qui, avant le lancement, procèdent à un échange de données avec un appareil de contrôle de tir (29) par l'intermédiaire de lignes de données (30), le système de munition comportant un missile d'entraînement (17) qui peut être introduit dans le dispositif de guidage du lanceur de missiles (11) et qui présente un dispositif de mise à feu (22) pour la mise à feu de son moteur de fusée (21), caractérisé en ce qu'il est prévu un appareil de simulation (27) externe auquel le dispositif de mise à feu (22) du missile d'entraînement (17) peut être raccordé et qui, après raccordement dudit dispositif de mise à feu, simule les fonctions supplémentaires du missile d'origine et procède sur la base de ces fonctions simulées à l'échange de données avec l'appareil de contrôle de tir (29).

2. Système de munition d'entraînement selon la revendication 1, caractérisé en ce que l'appareil de simulation (27) est fixé sur le lanceur de missiles (11).

3. Système de munition d'entraînement selon la revendication 1, caractérisé en ce que l'appareil de simulation (27) est monté sur un conteneur de lancement (14) échangeable du lanceur de missiles (11).

4. Système de munition d'entraînement selon l'une des revendications 1 à 3, caractérisé en ce que l'appareil de simulation (27) contient des éléments du dispositif de mise à feu d'un missile d'origine.
